# EUROPÄISCHE PATENTSCHRIFT

(11) **EP 3 454 992 B1**
(45) Veröffentlichungstag und Bekanntmachung des Hinweises auf die Patenterteilung: **07.07.2021**
(21) Anmeldenummer: 16722888.1
(22) Anmeldetag: 13.05.2016
(51) Int. Cl.: B05B 1/30, B05B 9/01, B05B 12/00

(54) **VENTILPISTOLE FÜR EIN HOCHDRDUCKREINIGUNGSGERÄT**
VALVE PISTOL FOR A HIGH-PRESSURE CLEANING DEVICE
PISTOLET À SOUPAPE POUR NETTOYEUR HAUTE PRESSION

(43) Veröffentlichungstag der Anmeldung: 20.03.2019
(73) Patentinhaber: Alfred Kärcher SE & Co. KG, 71364 Winnenden (DE)
(72) Erfinder: MAIER, Michael, 71409 Schwaikheim (DE); BREUER, Christoph, 70734 Fellbach (DE); SEITTER, Ralph, 71522 Backnang (DE)
(74) Vertreter: Hoeger, Stellrecht & Partner Patentanwälte mbB
(86) Internationale Anmeldenummer: PCT/EP2016/060895
(87) Internationale Veröffentlichungsnummer: WO 2017/194169

(56) Entgegenhaltungen:
- EP-A1- 2 832 450
- WO-A1-2015/086085
- US-A1- 2009 224 073
- US-A1- 2015 028 134

## Beschreibung

Die Erfindung betritt eine Ventilpistole für ein Hochdruckreinigungsgerät zur kontrollierten Abgabe einer Reinigungsflüssigkeit, mit einem Pistolengehäuse, das einen Handgriff aufweist, und mit einem im Pistolengehäuse im Strömungsweg zwischen einem Flüssigkeitseinlass und einem Flüssigkeitsauslass angeordneten Ventil, das einen Schließkörper aufweist, der in einer Schließstellung flüssigkeitsdicht an einem Ventilsitz anliegt und durch Verschieben eines Ventilstößels in eine Offenstellung bewegbar ist, und mit einem manuell bewegbaren Betätigungsglied zum Verschieben des Ventilstößels, wobei der Flüssigkeitsauslass an einer Vorderseite des Pistolengehäuses angeordnet ist und das Betätigungsglied eine Betätigungsfläche aufweist, die an einer dem Flüssigkeitsauslass abgewandten Rückseite des Handgriffs angeordnet ist.

Mit Hilfe derartiger Ventilpistolen kann die Abgabe von Reinigungsflüssigkeit, die von einem Hochdruckreinigungsgerät unter Druck gesetzt wurde, gesteuert werden. Als Reinigungsflüssigkeit kommt üblicherweise Wasser zum Einsatz, dem eine Reinigungschemikalie beigemischt sein kann. An den Flüssigkeitseinlass der Ventilpistole kann beispielweise ein Druckschlauch angeschlossen werden. Über den Druckschlauch kann der Ventilpistole unter Druck stehende Reinigungsflüssigkeit zugeführt werden. An den Flüssigkeitsauslass der Ventilpistole kann beispielsweise eine Sprühlanze angeschlossen werden. Über die Sprühlanze kann die Reinigungsflüssigkeit auf einen Gegenstand gerichtet werden.

Zur Steuerung der Flüssigkeitsabgabe kann der Benutzer ein Betätigungsglied der Ventilpistole betätigen und dadurch ein im Strömungsweg zwischen dem Flüssigkeitseinlass und dem Flüssigkeitsauslass angeordnetes Ventil öffnen. Das Betätigungsglied ist mechanisch mit dem Ventilstößel gekoppelt. Durch Betätigen des Betätigungsglieds kann der Ventilstößel verschoben werden und dadurch kann ein Schließkörper des Ventils aus einer Schließstellung, in der er flüssigkeitsdicht an einem Ventilsitz anliegt, in eine Offenstellung bewegt werden, in der er einen Abstand zum Ventilsitz einnimmt. In der Offenstellung des Schließkörpers steht der Flüssigkeitseinlass mit dem Flüssigkeitsauslass in Strömungsverbindung. Gibt der Benutzer das Betätigungsglied nach einer Betätigung wieder frei, so geht der Schließkörper aus seiner Offenstellung wieder zurück in die Schließstellung und unterbricht dadurch die Strömungsverbindung zwischen dem Flüssigkeitseinlass und dem Flüssigkeitsauslass.

Aus dem Dokument GB 513 013 A ist eine handgesteuerte Düse bekannt, bei der ein Betätigungsglied an einem Flüssigkeitsauslass schwenkbar gelagert und über einen Kniehebel mit einem Ventilstößel gekoppelt ist. Dies erfordert einen nicht unerheblichen konstruktiven Aufwand.

Aus dem Dokument DE 603 17 447 T2 ist eine Ventilpistole bekannt, bei der ein Betätigungshebel an einem zentralen Bereich des Pistolengehäuses schwenkbar gelagert ist. Der Betätigungshebel ist mit einem Auslösehebel gekoppelt, der ebenso wie der Betätigungshebel an der dem Flüssigkeitsauslass zugewandten Vorderseite des Handgriffs angeordnet ist. Der Betätigungshebel kann vom Benutzer nach Art eines klassischen Abzughebels mit den Fingern betätigt werden. Bei länger andauernder Betätigung kann dies zu einer Ermüdung des Benutzers führen.

Der Handgriff der Ventilpistole weist einen dem Daumen und Zeigefinger des Benutzers zugeordneten oberen Endbereich und einen dem oberen Endbereich abgewandten unteren Endbereich auf. Bei einer aus der DE 34 31 800 A1 bekannten Ventilpistole sind der Flüssigkeitseinlass und der Flüssigkeitsauslass dem unteren Endbereich des Handgriffs benachbart angeordnet. Ein Betätigungsglied in Form eines Handhebels ist an der dem Flüssigkeitsauslass zugewandten Vorderseite des Handgriffs angeordnet und kann vom Benutzer nach Art eines klassischen Abzughebels mit den Fingern betätigt werden. Wie bereits erwähnt, kann dies bei längerer Betätigungsdauer zu einer Ermüdung des Benutzers führen.

Eine weitere Ventilpistole, bei der ein Betätigungsglied in Form eines Handhebels ausgestaltet ist, der an der dem Flüssigkeitsauslass zugewandten Vorderseite des Handgriffs angeordnet ist, ist aus der DE 102 37 428 B3 bekannt.

Das Dokument WO 2015/086085 A1 offenbart eine Ventilpistole, bei der das Betätigungsglied eine Betätigungsfläche aufweist, die sich an der dem Flüssigkeitsauslass abgewandten Rückseite des Handgriffs befindet. Die Anordnung der Betätigungsfläche an der Rückseite des Handgriffs hat den Vorteil, dass der Benutzer das Betätigungsglied mit seinem Handballen betätigen kann, wobei die Ventilpistole unter dem Einfluss des Rückstoßes der aus dem Flüssigkeitsauslass austretenden Reinigungsflüssigkeit gegen den Handballen des Benutzers gedrückt wird. Dies erleichtert die Handhabung der Ventilpistole, da die Finger des Benutzers entlastet werden. Das Betätigungsglied ist bei der aus dem Dokument WO 2015/086085 A1 bekannten Ventilpistole über einen Kopplungshebel mit dem Ventilstößel gekoppelt.

Aus dem Dokument EP 2 832 450 A1 ist eine Ventilpistole bekannt mit einem Pistolengehäuse, in dem ein Ventil angeordnet ist, das einen Ventilstößel aufweist. Außerhalb des Pistolengehäuses ist an dessen Rückseite ein Auslösehebel schwenkbar gelagert, der vom Benutzer zusammen mit einem Handgriff des Pistolengehäuses umgriffen werden kann, so dass er mit seinem Handballen eine Betätigungskraft auf den Auslösehebel ausübt und diesen aus einer Ruhestellung in eine Freigabestellung verschwenkt. Der Auslösehebel wirkt über einen Mitnehmer mit einem Zugstab zusammen, über den die vom Benutzer auf den Auslösehebel ausgeübte Betätigungskraft auf einen Ventilstößel übertragen werden kann, so dass ein am Ventilstößel angeordneter Schließkörper durch Verschwenken des Auslösehebels in eine Offenstellung überführt werden kann.

Ähnlich ausgestaltete Ventilpistolen mit einem außenseitig am Pistolengehäuse gelagerten Auslösehebel sind aus den Dokumenten US 2015/028134 A1 und US 2009/224073 A1 bekannt.

Aufgabe der vorliegenden Erfindung ist es, eine Ventilpistole der gattungsgemäßen Art derart weiterzubilden, dass sie eine einfachere konstruktive Ausgestaltung aufweist.

Diese Aufgabe wird durch eine Ventilpistole mit den Merkmalen von Patentanspruch 1 gelöst.

Bei der erfindungsgemäßen Ventilpistole kann eine Betätigungskraft, die der Benutzer über die Betätigungsfläche auf das Betätigungsglied ausübt, vom Kraftbeaufschlagungselement des Betätigungsglieds auf den Ventilstößel übertragen werden, ohne dass zusätzliche mechanische Kopplungselemente zum Einsatz kommen müssen. Das Kraftbeaufschlagungselement ist an den Ventilstößel anlegbar. Die Betätigungskraft kann vom Kraftbeaufschlagungselement auf den Ventilstößel ausgeübt werden. Die erfindungsgemäße Ventilpistole zeichnet sich daher durch einen konstruktiv einfachen Aufbau aus und kann dennoch vom Benutzer auch über lange Betätigungsdauern ohne große Anstrengung zur kontrollierten Abgabe einer unter Druck gesetzten Reinigungsflüssigkeit benutzt werden.

Das Betätigungsglied weist einen Betätigungskörper auf, der die Betätigungsfläche aufweist, wobei die Betätigungsfläche in einer Ruhestellung des Betätigungskörpers aus der Rückseite des Handgriffs herausragt, und wobei der Betätigungskörper vom Benutzer mit dem Handballen in eine Freigabestellung bewegt werden kann, wobei das Kraftbeaufschlagungselement am Betätigungskörper angeordnet ist.

In der Ruhestellung kann das Kraftbeaufschlagungselement lose am Ventilstößel anliegen.

Wird der Betätigungskörper vom Benutzer aus der Ruhestellung in die Freigabestellung bewegt, so übt das am Betätigungskörper angeordnete Kraftbeaufschlagungselement eine Betätigungskraft auf den Ventilstößel aus. Dies hat zur Folge, dass der Ventilstößel den Schließkörper des Ventils in die Offenstellung bewegt.

Eine besonders einfache Handhabung der Ventilpistole wird dadurch erzielt, dass der Betätigungskörper um eine erste Schwenkachse zwischen der Ruhestellung und der Freigabestellung hin und her verschwenkbar ist. Der Betätigungskörper bildet einen Auslösehebel aus, der vom Benutzer mit dem Handballen verschwenkt werden kann.

Gemäß der Erfindung weist der Betätigungskörper einen Betätigungsarm und einen Kraftübertragungsarm auf, wobei der Betätigungsarm die Betätigungsfläche aufweist und wobei der Kraftübertragungsarm starr mit dem Betätigungsarm verbunden ist und an seinem dem Betätigungsarm abgewandten Endbereich um die erste Schwenkachse verschwenkbar gelagert ist.

Der Betätigungsarm ist zumindest bereichsweise im Handgriff angeordnet und der Kraftübertragungsarm ist zumindest bereichsweise außerhalb des Handgriffs im Pistolengehäuse angeordnet.

Der Ventilstößel kann starr mit dem Schließkörpers des Ventils verbunden sein. Insbesondere kann vorgesehen sein, dass der Ventilstößel einstückig mit dem Schließkörper verbunden ist, so dass der Ventilstößel zusammen mit dem Schließkörper ein gemeinsames Bauteil ausbildet, das beispielsweise aus Metall gefertigt sein kann.

Der Schließkörper kann zum Beispiel kugelförmig ausgestaltet sein oder einen Konus ausbilden, der vom Ventilstößel aus einer Schließstellung in eine Offenstellung bewegt wird.

Von Vorteil ist es, wenn das Ventil eine Schließfeder aufweist, die den Schließkörper mit einer Schließkraft in Richtung auf den Ventilsitz beaufschlagt. Entgegen der Wirkung der von der Schließfeder ausgeübten Schließkraft kann der Schließkörper mittels des Ventilstößels durch Betätigen des Betätigungsglieds in seine Offenstellung bewegt werden. Die Bewegung des Schließkörpers aus der Schließstellung in die Offenstellung erfolgt somit entgegen der Wirkung der Schließfeder und darüber hinaus entgegen des auf den Schließkörper einwirkenden Druckes der Reinigungsflüssigkeit.

Das Kraftbeaufschlagungselement des Betätigungsglieds kann beispielsweise in Form eines Nockens, eines Vorsprungs, eines Anschlags oder eines Mitnehmers ausgestaltet sein, oder beispielsweise in Form einer Aufnahme, in die der Ventilstößel mit einem dem Schließkörper abgewandten Ende eintaucht.

Das Kraftbeaufschlagungselement ist bei einer vorteilhaften Ausgestaltung der Erfindung einstückig mit dem Betätigungskörper verbunden. Es kann beispielsweise vorgesehen sein, dass das Kraftbeaufschlagungselement zusammen mit dem Betätigungskörper ein einteiliges Kunststoff- oder Metallteil ausbildet.

Alternativ kann vorgesehen sein, dass das Kraftbeaufschlagungselement ein separates Bauelement ausbildet, das am Betätigungskörper gehalten ist. Das Kraftbeaufschlagungselement kann beispielsweise in Form eines Stifts ausgestaltet sein, der am Betätigungskörper festgelegt ist.

Von besonderem Vorteil ist es, wenn das Kraftbeaufschlagungselement am Betätigungskörper justierbar gehalten ist. Dies gibt die Möglichkeit, das Kraftbeaufschlagungselement nach Montage des Betätigungskörpers zu justieren.

Das Kraftbeaufschlagungselement kann beispielsweise in einer hülsenförmigen Aufnahme des Betätigungskörpers gehalten sein, insbesondere kann das Kraftbeaufschlagungselement in die hülsenförmige Aufnahme eingepresst oder eingeschraubt sein.

Bevorzugt ist das Kraftbeaufschlagungselement aus Metall gefertigt.

Der Betätigungskörper ist bei einer vorteilhaften Ausgestaltung der Erfindung als Kunststoffformteil ausgebildet.

Die erste Schwenkachse ist günstigerweise dem Ventilstößel benachbart angeordnet. Dadurch lassen sich besonders günstige Hebelverhältnisse erzielen, so dass der Benutzer den Betätigungskörper mit geringer Kraft aus der Ruhestellung in die Freigabestellung verschwenken kann und dennoch vom Kraftbeaufschlagungselement eine beträchtliche Kraft auf den Ventilstößel ausgeübt werden kann, unter deren Wirkung der Schließkörper aus seiner Schließstellung in seine Offenstellung bewegt werden kann.

Die erste Schwenkachse ist vorteilhafterweise zwischen dem Flüssigkeitsauslass und dem Kraftbeaufschlagungselement angeordnet.

Der Betätigungsarm und der Kraftübertragungsarm können in einem Winkel zueinander ausgerichtet sein, insbesondere kann vorgesehen sein, dass der Betätigungsarm im Wesentlichen rechtwinklig zum Kraftübertragungsarm ausgerichtet ist.

Bevorzugt erstreckt sich der Betätigungsarm von dem dem Daumen und Zeigefinger des Benutzers zugeordneten oberen Endbereich des Handgriffs bis in den dem oberen Endbereich des Handgriffs abgewandten unteren Endbereich des Handgriffs.

Der Kraftübertragungsarm erstreckt sich vorteilhafterweise von dem oberen Endbereich des Handgriffs in Richtung auf den Flüssigkeitsauslass. Insbesondere kann vorgesehen sein, dass sich der Kraftübertragungsarm vom oberen Endbereich des Handgriffs bis in einen vorderen Gehäusebereich des Pistolengehäuses erstreckt.

Der Kraftübertragungsarm ist bei einer vorteilhaften Ausgestaltung der Erfindung kürzer als der Betätigungsarm. Beispielsweise kann vorgesehen sein, dass der Kraftübertragungsarm maximal halb so lang ist wie der Betätigungsarm.

Der Kraftübertragungsarm kann am Pistolengehäuse um die erste Schwenkachse verschwenkbar gelagert sein.

Alternativ kann vorgesehen sein, dass der Kraftübertragungsarm am Ventil um die erste Schwenkachse verschwenkbar gelagert ist.

Bei einer vorteilhaften Ausführungsform der Erfindung weist das Ventil ein Ventilgehäuse auf mit einem Ventileingang, der über einen Durchgangskanal mit einem Ventilausgang in Strömungsverbindung steht, wobei der Ventilsitz und der Schließkörper im Durchgangskanal angeordnet sind und der Ventilstößel einen Stößelkanal des Ventilgehäuses abgedichtet durchgreift und in den Durchgangskanal eintaucht. Der Schließkörper kann an dem in den Durchgangskanal eintauchenden Ende des Ventilstößels angeordnet sein, und mit seinem dem Schließkörper abgewandten Ende kann der Ventilstößel aus dem Ventilgehäuse herausragen. Das Kraftbeaufschlagungselement des Betätigungsglieds kann an dem aus dem Ventilgehäuse herausragenden Ende des Ventilstößels lose anliegen.

Der Flüssigkeitseinlass steht bei einer bevorzugten Ausgestaltung der Erfindung über eine Zuflussleitung mit dem Ventileingang in Strömungsverbindung. Über die Zuflussleitung kann die dem Flüssigkeitseinlass zugeführte, unter Druck stehende Reinigungsflüssigkeit zum Ventileingang geführt werden.

Zumindest ein Abschnitt der Zuflussleitung ist bei einer vorteilhaften Ausführungsform der Erfindung in einem Schutzbügel des Pistolengehäuses angeordnet. Wie bereits erwähnt, weist der Handgriff einen dem Daumen und Zeigefinger des Benutzers zugeordneten oberen Endbereich und einen dem oberen Endbereich abgewandten unteren Endbereich auf. Der Schutzbügel schließt sich an den unteren Endbereich des Handgriffs an und verbindet diesen mit einem vorderen Gehäusebereich des Pistolengehäuses, an dem der Flüssigkeitsauslass angeordnet ist. Zwischen dem Schutzbügel und dem Handgriff befindet sich eine Grifföffnung, in die der Benutzer beim Umgreifen des Handgriffs mit seinen Fingern eingreifen kann.

Bei einer alternativen Ausgestaltung der Erfindung ist zumindest ein Abschnitt der Zuflussleitung im Handgriff angeordnet. Eine derartige Ausgestaltung ist insbesondere dann von Vorteil, wenn der Flüssigkeitseinlass am unteren Endbereich des Handgriffs angeordnet ist. An den Flüssigkeitseinlass kann sich die Zuflussleitung anschließen, wobei zumindest ein Abschnitt der Zuflussleitung innerhalb des Handgriffs verläuft.

Es kann vorgesehen sein, dass der Ventileingang im oberen Endbereich des Handgriffs angeordnet ist und sich die Zuflussleitung über ihre gesamte Länge innerhalb des Handgriffs erstreckt.

Der Ventilausgang ist bei einer vorteilhaften Ausführungsform der Erfindung über eine Abflussleitung mit dem Flüssigkeitsauslass verbunden.

Günstigerweise ist die Abflussleitung mit dem Ventilgehäuse einstückig verbunden.

Es kann vorgesehen sein, dass zumindest ein Abschnitt der Abflussleitung außerhalb des Handgriffs im Pistolengehäuse angeordnet ist.

Die Abflussleitung kann sich beispielsweise ausgehend vom oberen Endbereich des Handgriffs bis zur Vorderseite des Pistolengehäuses erstrecken.

Günstigerweise umfasst die Ventilpistole eine dem Betätigungskörper zugeordnete Rückstellfeder, die den Betätigungskörper mit einer Rückstellkraft in Richtung auf die Schließstellung beaufschlagt. Bei einer derartigen Ausgestaltung kann der Benutzer den Betätigungskörper entgegen der von der Rückstellfeder ausgeübten Rückstellkraft aus der Ruhestellung in die Freigabestellung bewegen. Gibt der Benutzer den Betätigungskörper frei, so wird dieser von der dem Betätigungskörper zugeordneten Rückstellfeder in die Ruhstellung bewegt.

Alternativ oder ergänzend kann vorgesehen sein, dass der Betätigungskörper aufgrund der vom Schließkörper des Ventils über den Ventilstößel auf das Kraftbeaufschlagungselement ausgeübte Kraft selbsttätig in seine Ruhstellung bewegt wird, wenn der Benutzer den Betätigungskörper freigibt. Wie bereits erwähnt, erfolgt der Übergang des Schließkörpers aus der Ruhestellung in die Offenstellung entgegen dem auf den Schließkörper einwirkenden Druck der Reinigungsflüssigkeit. Gibt der Benutzer den Betätigungskörper frei, so entfällt die vom Betätigungskörper über das Kraftbeaufschlagungselement und den Ventilstößel auf den Schließkörper einwirkende Betätigungskraft und dieser geht unter der Wirkung des Druckes der Reinigungsflüssigkeit wieder in seine Schließstellung über, wobei der Schließkörper den Ventilstößel verschiebt und dieser wiederum eine Rückstellkraft auf das Kraftbeaufschlagungselement und den Betätigungskörper ausübt.

Bei einer vorteilhaften Ausgestaltung der Erfindung weist die Ventilpistole ein zwischen einer sperrenden Stellung und einer entsperrenden Stellung hin und her bewegbares Arretierungsglied auf zum Arretieren des Betätigungsglieds. Mit Hilfe des Arretierungsglieds kann eine unbeabsichtigte Bewegung des Betätigungsglieds verhindert werden. Nimmt das Arretierungsglied seine sperrende Stellung ein, so arretiert es das Betätigungsglied, so dass das Betätigungsglied relativ zum Pistolengehäuse praktisch nicht bewegt werden kann. Nimmt das Arretierungsglied seine entsperrende Stellung ein, so ist das Betätigungsglied relativ zum Pistolengehäuse bewegbar.

Von besonderem Vorteil ist es, wenn das Arretierungsglied an der dem Flüssigkeitsauslass zugewandten Vorderseite des Handgriffs angeordnet ist. Umgreift der Benutzer mit seiner Hand den Handgriff des Pistolengehäuses, so kann er intuitiv das an der Vorderseite des Handgriffs angeordnete Arretierungsglied aus der sperrenden Stellung in die entsperrende Stellung bewegen, so dass er anschließend das Betätigungsglied bewegen kann, um den Ventilstößel mit einer Betätigungskraft zum Öffnen des Ventils zu beaufschlagen.

Es kann vorgesehen sein, dass das Arretierungsglied am Pistolengehäuse verschiebbar gelagert ist. Beispielsweise kann das Arretierungsglied linear verschiebbar gelagert sein.

Bei einer vorteilhaften Ausgestaltung der Erfindung ist das Arretierungsglied um eine dem Arretierungsglied zugeordnete Schwenkachse verschwenkbar gelagert. Dies ermöglicht eine konstruktiv einfache Ausgestaltung der Ventilpistole.

Die dem Arretierungsglied zugeordnete Schwenkachse ist günstigerweise parallel zu der dem Betätigungskörper zugeordneten ersten Schwenkachse ausgerichtet.

Besonders vorteilhaft ist es, wenn die dem Arretierungsglied zugeordnete Schwenkachse im oberen Endbereich des Handgriffs oder in einem dem oberen Endbereich des Handgriffs benachbarten Bereich des Pistolengehäuses angeordnet ist. Umgreift der Benutzer mit Daumen und Zeigefinger den oberen Endbereich des Handgriffs, so kann er gleichzeitig das Arretierungsglied aus der sperrenden Stellung in die entsperrende Stellung verschwenken. Dies ermöglicht eine besonders einfache Handhabung der Ventilpistole.

Bei einer vorteilhaften Ausführungsform der Erfindung weist dass Arretierungsglied einen Bedienungsarm und einen Arretierungsarm auf, wobei der Bedienungsarm in der sperrenden Stellung des Arretierungsglieds aus der dem Flüssigkeitsauslass zugewandten Vorderseite des Handgriffs herausragt und der Arretierungsarm in der sperrenden Stellung des Arretierungsglieds eine Bewegung des Betätigungsglieds blockiert. Der Arretierungsarm kann in der sperrenden Stellung des Arretierungsglieds beispielsweise mit seinem freien Ende am Betätigungsglied anliegen oder einen geringen Abstand zum Betätigungsglied einnehmen, so dass dieses vom Benutzer nicht merklich bewegt werden kann. In der entsperrenden Stellung des Arretierungsglieds gibt der Arretierungsarm das Betätigungsglied frei, so dass dieses vom Benutzer aus der Ruhstellung in die Freigabestellung verschwenkt werden kann.

Der Arretierungsarm und der Bedienungsarm sind günstigerweise im Winkel zueinander ausgerichtet.

Es kann beispielsweise vorgesehen sein, dass das Arretierungsglied L-förmig ausgebildet ist, wobei der Bedienungsarm einen ersten Schenkel und der Arretierungsarm einen zweiten Schenkel des Arretierungsglieds ausbildet.

Von Vorteil ist es, wenn die Ventilpistole eine dem Arretierungsglied zugeordnete Rückstellfeder aufweist, die das Arretierungsglied mit einer Rückstellkraft in Richtung auf die sperrende Stellung beaufschlagt. Gibt der Benutzer das Arretierungsglied frei, so nimmt dieses aufgrund der auf ihn einwirkenden Rückstellkraft selbsttätig seine sperrende Stellung ein und blockiert damit eine Bewegung des Betätigungsglieds.

Die nachfolgende Beschreibung vorteilhafter Ausführungsformen der Erfindung dient im Zusammenhang mit der Zeichnung der näheren Erläuterung. Es zeigen:
- Figur 1:: eine schematische Vorderansicht einer ersten vorteilhaften Ausführungsform einer Ventilpistole;
- Figur 2:: eine Schnittansicht der Ventilpistole längs der Linie 2-2 in Figur 1;
- Figur 3:: eine Schnittansicht entsprechend Figur 2 einer zweiten vorteilhaften Ausführungsform einer Ventilpistole;
- Figur 4:: eine Schnittansicht entsprechend Figur 2 einer dritten vorteilhaften Ausführungsform einer Ventilpistole.

In den Figuren1 und 2 ist eine erste vorteilhafte Ausführungsform einer erfindungsgemäßen Ventilpistole schematisch dargestellt und insgesamt mit dem Bezugszeichen 10 belegt. Die Ventilpistole 10 umfasst ein Pistolengehäuse 12, das von einer ersten Halbschale 14 und einer zweiten Halbschale 16 gebildet wird. Das Pistolengehäuse 12 weist einen länglichen Gehäusebereich 18 auf, an dessen Vorderseite 20 ein Flüssigkeitsauslass 22 angeordnet ist. Der Flüssigkeitsauslass 22 ist in Form einer Auslassbuchse 24 ausgestaltet, die ein Außengewinde 26 trägt. An die Auslassbuchse 24 kann beispielsweise eine Sprühlanze angeschlossen werden.

Im Abstand zur Vorderseite 20 steht vom länglichen Gehäusebereich 18 ein Handgriff 28 ab, den der Benutzer mit der Hand umgreifen kann. Der Handgriff 28 weist einen einstückig mit dem länglichen Gehäusebereich 18 verbundenen und dem Daumen und dem Zeigefinger des Benutzers zugeordneten oberen Endbereich 30 und einen dem oberen Endbereich 30 abgewandten, im Abstand zum länglichen Gehäusebereich 18 angeordneten und dem kleinen Finger des Benutzers zugeordneten unteren Endbereich 32 auf. An den unteren Endbereich 32 schließt sich ein Schutzbügel 34 an, der sich vom unteren Endbereich 32 des Handgriffs 28 bis zur Vorderseite 20 des länglichen Gehäusebereichs 18 erstreckt. Der Schutzbügel 34, der längliche Gehäusebereich 18 und der Handgriff 28 umgeben eine Grifföffnung 36, in die der Benutzer beim Umgreifen des Handgriffs 28 mit seinen Fingern eingreifen kann.

Der Vorderseite 20 benachbart ist im länglichen Gehäusebereich 18 ein Ventil 38 angeordnet, das ein Ventilgehäuse 40 aufweist. Das Ventilgehäuse 40 weist einen Ventileingang 42 auf, der über eine innerhalb des Schutzbügels 34 verlaufende Zuflussleitung 44 mit einer aus dem Schutzbügel 34 herausragenden Einlassbuchse 46 verbunden ist. Die Einlassbuchse 46 bildet einen Flüssigkeitseinlass 48 der Ventilpistole 10 aus und trägt ein Außengewinde 50. An die Einlassbuchse 46 kann beispielsweise ein Druckschlauch angeschlossen werden, über den der Ventilpistole 10 Reinigungsflüssigkeit zugeführt werden kann, die von einem Hochdruckreinigungsgerät unter Druck gesetzt wurde.

Der Ventileingang 42 steht über einen Durchgangskanal 52 mit einem Ventilausgang 54 des Ventilgehäuses 40 in Strömungsverbindung. Der Ventilausgang 54 ist einstückig mit der aus der Vorderseite 20 des Pistolengehäuses 12 herausragenden Auslassbuchse 24 verbunden.

Der Durchgangskanal 52 weist einen ersten Kanalabschnitt 56 auf, in dem ein Ventilsitz 58 und ein kugelförmiger Schließkörper 60 des Ventils 38 angeordnet sind. Der Schließkörper 60 wird von einer Schließfeder 62 mit einer Schließkraft in Richtung auf den Ventilsitz 58 gedrückt, so dass er in einer Schließstellung flüssigkeitsdicht am Ventilsitz 58 anliegt.

An den ersten Kanalabschnitt 56 schließt sich in einem Winkel von etwa 90° ein zweiter Kanalabschnitt 64 des Durchgangskanals 52 an. Der zweite Kanalabschnitt 64 erstreckt sich bis zum Ventilausgang 54.

Zusätzlich zum Durchgangskanal 52 weist das Ventilgehäuse 40 einen Stößelkanal 66 auf, der fluchtend zum ersten Kanalabschnitt 56 ausgerichtet ist und von einem Ventilstößel 68 durchgriffen wird. Der Ventilstößel 68 ist innerhalb des Stößelkanals 66 von einem an sich bekannten und deshalb zur Erzielung einer besseren Übersicht in der Zeichnung nicht dargestellten Dichtelement umgeben und im Stößelkanal 66 verschiebbar gehalten. Der Ventilstößel 68 taucht in den Durchgangskanal 52 ein. Der Schließkörper 60 ist an dem in den Durchgangskanal 52 eintauchenden Ende des Ventilstößels 68 angeordnet. Mit seinem dem Schließkörper 60 abgewandten Ende ragt der Ventilstößel 68 aus dem Ventilgehäuse 40 heraus.

Zum Verschieben des Ventilstößels 68 und damit zum Öffnen und Schließen des Ventils 38 weist die Ventilpistole 10 ein Betätigungsglied 70 auf mit einem im Wesentlichen L-förmigen Betätigungskörper 72 und einem am Betätigungskörper 72 justierbar gehaltenen Kraftbeaufschlagungselement 74. Der Betätigungskörper 72 weist einen Betätigungsarm 76 auf und einen starr mit diesem verbundenen und sich unmittelbar an diesen anschließenden Kraftübertragungsarm 78, der im Wesentlichen rechtwinklig zum Betätigungsarm 76 ausgerichtet ist. Der Betätigungsarm 76 ist im Handgriff 28 angeordnet, wobei er sich vom unteren Endbereich 32 des Handgriffs 28 bis zum oberen Endbereich 30 des Handgriffs 28 erstreckt. Der Kraftübertragungsarm 78 ist im länglichen Gehäusebereich 18 des Pistolengehäuses 12 angeordnet und erstreckt sich vom oberen Endbereich 30 des Handgriffs 28 bis in einen vorderen Gehäusebereich 80 des Pistolengehäuses 12. Der vordere Gehäusebereich 80 bildet die Vorderseite 20 des Pistolengehäuses 12 aus.

Der Betätigungsarm 76 weist eine Betätigungsfläche 82 auf, die aus der dem Flüssigkeitsauslass 22 abgewandten Rückseite 84 des Handgriffs 28 herausragt und an die der Benutzer seinen Handballen anlegen kann, wenn er den Handgriff 28 umgreift.

Der Kraftübertragungsarm 78 ist an seinem dem Betätigungsarm 76 abgewandten Ende 86 um eine erste Schwenkachse 88 verschwenkbar am Ventilgehäuse 40 gelagert. Die erste Schwenkachse 88 ist dem Ventilstößel 68 benachbart angeordnet. Der Abstand, den die erste Schwenkachse 88 zu dem aus dem Ventilgehäuse 40 herausragenden Ende des Ventilstößels 68 einnimmt, ist kleiner als die Länge des Ventilstößels 68.

In geringem Abstand zur ersten Schwenkachse 88 ist das Kraftbeaufschlagungselement 74 am Kraftübertragungsarm justierbar gehalten.

Die erste Schwenkachse 88 ist zwischen dem Flüssigkeitsauslass 22 und dem Kraftbeaufschlagungselement 74 angeordnet. Das Kraftbeaufschlagungselement 74 nimmt eine Position ein zwischen der ersten Schwenkachse 88 und dem Betätigungsarm 76.

Zum Verschieben des Ventilstößels 68 kann der Betätigungskörper 72 entgegen der Rückstellkraft einer dem Betätigungskörper 72 zugeordneten Rückstellfeder 90 aus der in Figur 2 dargestellten Ruhstellung um die erste Schwenkachse 88 (in Figur 2 in Uhrzeigerrichtung) in eine Freigabestellung verschwenkt werden, wobei der Betätigungsarm 76 in den Handgriff 28 eintaucht und der Ventilstößel 68 aufgrund der vom Kraftbeaufschlagungselement 74 auf ihn einwirkenden Betätigungskraft in Richtung auf den ersten Kanalabschnitt 56 des Durchgangskanals 52 verschoben wird. Dies hat zur Folge, dass der Schließkörper 60 entgegen der auf ihn einwirkenden Rückstellkraft der Schließfeder 62 vom Ventilsitz 58 abhebt und eine Offenstellung einnimmt. In der Offenstellung des Schließkörpers 60 ist die Strömungsverbindung zwischen dem Ventileingang 42 und dem Ventilausgang 54 frei, so dass Reinigungsflüssigkeit das Ventil 38 durchströmen kann. Gibt der Benutzer den Betätigungskörper 72 frei, so wird dieser von der ihm zugeordneten Rückstellfeder 90 zurück in die Ruhestellung verschwenkt, so dass vom Kraftbeaufschlagungselement 74 keine Betätigungskraft mehr auf den Ventilstößel 68 ausgeübt wird und der Schließkörper 60 aufgrund der auf ihn einwirkenden Schließkraft der Schließfeder 62 und aufgrund des auf ihn einwirkenden Druckes der Reinigungsflüssigkeit erneut seine Schließstellung einnimmt, in der er am Ventilsitz 58 flüssigkeitsdicht anliegt und dadurch die Strömungsverbindung zwischen dem Ventileingang 42 und dem Ventilausgang 54 unterbricht.

Das Betätigungsglied 70 kann in seiner in Figur 2 dargestellten Ruhstellung arretiert werden. Hierzu ist im oberen Endbereich 30 des Handgriffs 28 ein im Wesentlichen L-förmiges Arretierungsglied 92 um eine dem Arretierungsglied 92 zugeordnete zweite Schwenkachse 94 schwenkbar gelagert. Ein erster Schenkel des Arretierungsglieds 92 bildet einen Bedienungsarm 96 aus, der in der in Figur 2 dargestellten sperrenden Stellung des Arretierungsglieds 92 aus der dem Flüssigkeitsauslass 22 zugewandten Vorderseite 98 des Handgriffs 28 herausragt. Ein zweiter Schenkel des Arretierungsglieds 92 bildet einen Arretierungsarm 100 aus, der in der sperrenden Stellung des Arretierungsglieds 92 mit seinem freien Ende 102 am Betätigungskörper 72 anliegt und diesen an einer Schwenkbewegung hindert.

Umgreift der Benutzer mit seiner Hand den Handgriff 28, so verschwenkt er mit seinen Fingern intuitiv das Arretierungsglied 92 entgegen der federelastischen Rückstellkraft einer dem Arretierungsglied 92 zugeordneten zweiten Rückstellfeder 104 in eine in der Zeichnung nicht dargestellte entsperrende Stellung, in der der Arretierungsarm 100 den Betätigungskörper 72 freigibt, so dass dieser vom Arretierungsglied 92 ungehindert aus der in Figur 2 dargestellten Ruhestellung um die erste Schwenkachse 88 in eine in Figur 2 nicht dargestellte Freigabestellung verschwenkt werden kann. Beim Verschwenken aus der Ruhestellung in die Freigabestellung wird, wie bereits erwähnt, der Ventilstößel 68 vom Kraftbeaufschlagungselement 74 so weit verschoben, dass der Schließkörper 60 die Strömungsverbindung zwischen dem Ventileingang 42 und dem Ventilausgang 54 und damit auch die Strömungsverbindung zwischen dem Flüssigkeitseinlass 48 und dem Flüssigkeitsauslass 22 freigibt. Gibt der Benutzer den Betätigungskörper 72 wieder frei, so wird dieser von der ersten Rückstellfeder 90 zurück in die Ruhestellung verschwenkt, in der der Schließkörper 60, wie voranstehend erläutert, seine Schließstellung einnimmt und dadurch die Strömungsverbindung zwischen dem Flüssigkeitseinlass 48 und dem Flüssigkeitsauslass 22 unterbricht.

Die Flüssigkeit, die in der Freigabestellung des Betätigungskörpers 72 über den Flüssigkeitsauslass 22 aus dem Pistolengehäuse 12 herausströmen kann, übt auf das Pistolengehäuse 12 einen Rückstoß aus, unter dessen Wirkung die Ventilpistole 10 gegen den an der Betätigungsfläche 82 des Betätigungskörpers 72 anliegenden Handballen des Benutzers gedrückt wird. Dies erleichtert die Handhabung der Ventilpistole 10, da die Finger des Benutzers entlastet werden.

In den Figuren 3 und 4 sind eine zweite und eine dritte vorteilhafte Ausführungsform einer erfindungsgemäßen Ventilpistole schematisch dargestellt. Diese Ausführungsformen sind weitgehend identisch ausgebildet wie die voranstehend unter Bezugnahme auf die Figuren 1 und 2 erläuterte erste Ausführungsform. Für identische Bauteile werden daher in den Figuren 3 und 4 dieselben Bezugszeichen verwendet wie in den Figuren 1 und 2, und zur Vermeidung von Wiederholungen wird bezüglich dieser Bauteile auf die voranstehenden Erläuterungen verwiesen.

Die in Figur 3 dargestellte zweite vorteilhafte Ausführungsform einer erfindungsgemäßen Ventilpistole ist insgesamt mit dem Bezugszeichen 120 belegt. Sie unterscheidet sich von der in den Figuren 1 und 2 dargestellten Ventilpistole 10 dadurch, dass das Pistolengehäuse 12 keinen Schutzbügel 34 aufweist. Deshalb entfällt bei der Ventilpistole 120 die Zuflussleitung 44 der Ventilpistole 10. Bei der Ventilpistole 120 ist der Ventileingang 42 einstückig mit der Einlassbuchse 46 verbunden, die den Flüssigkeitseinlass 48 ausbildet. Die Einlassbuchse 46 ragt hierbei aus einem an eine Unterseite 122 des länglichen Gehäusebereichs 18 angeformten Haltestutzen 124 des Pistolengehäuses 12 der Ventilpistole 120 heraus.

Ein weiterer Unterschied zur Ventilpistole 10 besteht darin, dass das Betätigungsglied 70 der Ventilpistole 120 einen Betätigungskörper 125 aufweist mit einem Betätigungsarm 127 und einem Kraftübertragungsarm 126, wobei der Kraftübertragungsarm 126 mit einem Kraftbeaufschlagungselement 128 einstückig verbunden ist.

Auch bei der Ventilpistole 120 kann der Benutzer mit seinem Handballen das Betätigungsglied 70 betätigen, wobei das Kraftbeaufschlagungselement 128 am Ventilstößel 68 lose anliegt und der Ventilstößel 68 durch Verschwenken des Betätigungsglieds 70 um die erste Schwenkachse 88 verschoben werden kann zum Öffnen des Ventils 38.

Die in Figur 4 schematisch dargestellte dritte Ausführungsform einer erfindungsgemäßen Ventilpistole ist insgesamt mit dem Bezugszeichen 140 belegt. Sie unterscheidet sich von der in den Figuren 1 und 2 dargestellten Ventilpistole 10 dadurch, dass sie einen Flüssigkeitseinlass 142 aufweist, der am unteren Endbereich 32 des Handgriffs 28 angeordnet ist. Über eine Zuflussleitung 144 steht der Flüssigkeitseinlass 142 mit einem Ventileingang 146 eines Ventilgehäuses 148 in Strömungsverbindung, das im oberen Endbereich 30 des Handgriffs 28 angeordnet ist und an dessen Ventilausgang 150 sich eine Abflussleitung 152 anschließt, über die der Ventilausgang 150 mit einem Flüssigkeitsauslass 154 der Ventilpistole 140 in Strömungsverbindung steht. In Übereinstimmung mit dem Flüssigkeitsauslass 22 der Ventilpistole 10 ist auch der Flüssigkeitsauslass 154 der Ventilpistole 140 an der Vorderseite 20 des Pistolengehäuses 12 angeordnet. Die Abflussleitung 152 ist im dargestellten Ausführungsbeispiel einstückig mit dem Ventilgehäuse 148 verbunden. Alternativ könnte die Abflussleitung auch als separates Bauteil ausgestaltet sein, das mit dem Ventilgehäuse 148 flüssigkeitsdicht verbunden ist. An das dem Ventilgehäuse 148 abgewandte Ende der Abflussleitung 152 kann die Auslassbuchse als separates Bauteil angeschlossen sein.

Das Betätigungsglied 70 der Ventilpistole 140 weist einen Betätigungskörper 158 auf und ein am Betätigungskörper 158 festgelegtes Kraftbeaufschlagungselement 160. Der Betätigungskörper 158 ist L-förmig ausgebildet und weist einen Betätigungsarm 162 und einen Kraftübertragungsarm 164 auf. Der Betätigungsarm 162 weist eine auf der Rückseite 84 des Handgriffs 28 herausragende Betätigungsfläche 166 auf und ist starr und einstückig mit dem Kraftübertragungsarm 164 verbunden. Der Betätigungsarm 162 erstreckt sich vom unteren Endbereich 32 des Handgriffs 28 bis zum oberen Endbereich 30 des Handgriffs 28. Der Kraftübertragungsarm 164 schließt sich im oberen Endbereich 30 an den Betätigungsarm 162 an, wobei er allerdings deutlich kürzer ausgestaltet ist als der Betätigungsarm 162. Mit seinem dem Betätigungsarm 162 abgewandten freien Ende ist der Kraftübertragungsarm 164 um eine erste Schwenkachse 168 verschwenkbar am Ventilgehäuse 148 gelagert.

Auch der Handgriff 28 der Ventilpistole 140 kann vom Benutzer mit der Hand umgriffen werden, wobei er seinen Handballen an die Betätigungsfläche 166 des Betätigungskörpers 158 anlegen kann, um diesen aus der in Figur 4 dargestellten Ruhestellung um die erste Schwenkachse 168 in eine Freigabestellung zu verschwenken. Bei dieser Schwenkbewegung wird vom Kraftbeaufschlagungselement 160 eine Betätigungskraft auf den Ventilstößel 68 der Ventilpistole 140 ausgeübt, so dass der Ventilstößel 68 verschoben wird und hierbei der Schließkörper 60 der Ventilpistole 140 aus seiner Schließstellung in seine Offenstellung bewegt wird, wie dies voranstehend bereits unter Bezugnahme auf die Ventilpistole 10 im Einzelnen erläutert wurde.

Die Ventilpistolen 10, 120 und 140 zeichnen sich durch einen einfachen konstruktiven Aufbau aus und können vom Benutzer auf einfache Weise und praktisch ermüdungsfrei betätigt werden.

## Patentansprüche

1. Ventilpistole für ein Hochdruckreinigungsgerät zur kontrollierten Abgabe einer Reinigungsflüssigkeit, mit einem Pistolengehäuse (12), das einen Handgriff (28) aufweist, und mit einem im Pistolengehäuse (12) im Strömungsweg zwischen einem Flüssigkeitseinlass (48, 142) und einem Flüssigkeitsauslass (22, 154) angeordneten Ventil (38), das einen Schließkörper (60) aufweist, der in einer Schließstellung flüssigkeitsdicht an einem Ventilsitz (58) anliegt und durch Verschieben eines Ventilstößels (68) in eine Offenstellung bewegbar ist, und mit einem manuell bewegbaren Betätigungsglied (70) zum Verschieben des Ventilstößels (68), wobei der Flüssigkeitsauslass (22, 154) an einer Vorderseite (20) des Pistolengehäuses (12) angeordnet ist und das Betätigungsglied (70) eine Betätigungsfläche (82, 166) aufweist, die an einer dem Flüssigkeitsauslass (22, 154) abgewandten Rückseite (84) des Handgriffs (28) angeordnet ist, wobei das Betätigungsglied (70) ein an den Ventilstößel (68) anlegbares Kraftbeaufschlagungselement (74, 128, 160) aufweist, und wobei das Betätigungsglied (70) einen Betätigungskörper (72, 125, 158) aufweist, der um eine erste Schwenkachse (88, 168) zwischen einer Ruhestellung und einer Freigabestellung hin und her verschwenkbar ist und der die Betätigungsfläche (82, 166) aufweist, wobei die Betätigungsfläche (82, 166) in der Ruhestellung des Betätigungskörpers (72, 125, 158) aus der Rückseite (84) des Handgriffs (28) herausragt und der Betätigungskörper (72, 125, 158) vom Benutzer mit dem Handballen in die Freigabestellung bewegt werden kann, **dadurch gekennzeichnet, dass** das Kraftbeaufschlagungselement (74, 128, 160) am Betätigungskörper (72, 125, 158) angeordnet ist und der Betätigungskörper (72, 125, 158) einen Betätigungsarm (76, 127, 162) und einen Kraftübertragungsarm (78, 126, 164) aufweist, wobei der Betätigungsarm (76, 127, 162) die Betätigungsfläche (82, 166) aufweist und der Kraftübertragungsarm (78, 126, 164) starr mit dem Betätigungsarm (76, 127, 162) verbunden ist und an seinem dem Betätigungsarm (76, 127, 162) abgewandten Endbereich um die erste Schwenkachse (88, 168) verschwenkbar gelagert ist, wobei der Betätigungsarm (76, 127, 162) zumindest bereichsweise im Handgriff (28) angeordnet ist und wobei der Kraftübertragungsarm (78, 126, 164) zumindest bereichsweise außerhalb des Handgriffs (28) im Pistolengehäuse (12) angeordnet ist.

2. Ventilpistole nach Anspruch 1, **dadurch gekennzeichnet, dass** das Kraftbeaufschlagungselement (128) mit dem Betätigungskörper (125) einstückig verbunden ist.

3. Ventilpistole nach Anspruch 1, **dadurch gekennzeichnet, dass** das Kraftbeaufschlagungselement (74, 160) ein separates Bauelement ausbildet, das am Betätigungskörper (72, 158) gehalten ist.

4. Ventilpistole nach Anspruch 1 oder 3, **dadurch gekennzeichnet, dass** das Kraftbeaufschlagungselement (74) am Betätigungskörper (72) justierbar gehalten ist.

5. Ventilpistole nach einem der voranstehenden Ansprüche, **dadurch gekennzeichnet, dass** die erste Schwenkachse (88, 168) dem Ventilstößel (68) benachbart angeordnet ist.

6. Ventilpistole nach einem der voranstehenden Ansprüche, **dadurch gekennzeichnet, dass** die erste Schwenkachse (88, 168) zwischen dem Flüssigkeitsauslass (22, 154) und dem Kraftbeaufschlagungselement (74, 128, 160) angeordnet ist.

7. Ventilpistole nach einem der voranstehenden Ansprüche, **dadurch gekennzeichnet, dass** der Kraftübertragungsarm (164) kürzer ist als der Betätigungsarm (162).

8. Ventilpistole nach einem der voranstehenden Ansprüche, **dadurch gekennzeichnet, dass** der Kraftübertragungsarm (78, 126, 164) am Ventil (38) um die erste Schwenkachse (88, 168) verschwenkbar gelagert ist.

9. Ventilpistole nach einem der voranstehenden Ansprüche, **dadurch gekennzeichnet, dass** das Ventil (38) ein Ventilgehäuse (40, 148) aufweist mit einem Ventileingang (42, 146), der über einen Durchgangskanal (52) mit einem Ventilausgang (54, 150) in Strömungsverbindung steht, wobei der Ventilsitz (58) und der Schließkörper (60) im Durchgangskanal (52) angeordnet sind und der Ventilstößel (68) einen Stößelkanal (66) abgedichtet durchgreift und in den Durchgangskanal (52) eintaucht.

10. Ventilpistole nach Anspruch 9, **dadurch gekennzeichnet, dass** der Flüssigkeitseinlass (48, 142) über eine Zuflussleitung (44, 144) mit dem Ventileingang (42, 146) in Strömungsverbindung steht.

11. Ventilpistole nach Anspruch 10, **dadurch gekennzeichnet, dass** zumindest ein Abschnitt der Zuflussleitung (44) in einem Schutzbügel (34) angeordnet ist.

12. Ventilpistole nach Anspruch 10, **dadurch gekennzeichnet, dass** zumindest ein Abschnitt der Zuflussleitung (144) im Handgriff (28) angeordnet ist.

13. Ventilpistole nach einem der Ansprüche 9 bis 12, **dadurch gekennzeichnet, dass** der Ventilausgang (150) über eine Abflussleitung (152) mit dem Flüssigkeitsauslass (154) in Strömungsverbindung steht.

14. Ventilpistole nach Anspruch 13, **dadurch gekennzeichnet, dass** die Abflussleitung (152) mit dem Ventilgehäuse (148) einstückig verbunden ist.

15. Ventilpistole nach Anspruch 13 oder 14, **dadurch gekennzeichnet, dass** zumindest ein Abschnitt der Abflussleitung (152) außerhalb des Handgriffs (28) im Pistolengehäuse (12) angeordnet ist.

16. Ventilpistole nach einem der voranstehenden Ansprüche, **dadurch gekennzeichnet, dass** die Ventilpistole (10, 120, 140) ein zwischen einer sperrenden Stellung und einer entsperrenden Stellung hin und her bewegbares Arretierungsglied (92) aufweist zum Arretieren des Betätigungsglieds (70).

17. Ventilpistole nach Anspruch 16, **dadurch gekennzeichnet, dass** das Arretierungsglied (92) an der dem Flüssigkeitsauslass (22, 154) zugewandten Vorderseite (98) des Handgriffs (28) angeordnet ist.

18. Ventilpistole nach Anspruch 16 oder 17, **dadurch gekennzeichnet, dass** das Arretierungsglied (92) um eine dem Arretierungsglied (92) zugeordnete Schwenkachse (94) verschwenkbar gelagert ist.

19. Ventilpistole nach Anspruch 18, **dadurch gekennzeichnet, dass** die dem Arretierungsglied (92) zugeordnete Schwenkachse (94) im oberen Endbereich (30) des Handgriffs (28) oder in einem dem oberen Endbereich (30) des Handgriffs (28) benachbarten Bereich des Pistolengehäuses (12) angeordnet ist.

20. Ventilpistole nach einem der Ansprüche 16 bis 19, **dadurch gekennzeichnet, dass** das Arretierungsglied (92) einen Bedienungsarm (96) und einen Arretierungsarm (100) aufweist, wobei der Bedienungsarm (96) in einer sperrenden Stellung des Arretierungsglieds (92) aus der dem Flüssigkeitsauslass (22, 154) zugewandten Vorderseite (98) des Handgriffs (28) herausragt und der Arretierungsarm (100) in der sperrenden Stellung des Arretierungsglieds (92) eine Bewegung des Betätigungsglieds (70) blockiert.

21. Ventilpistole nach einem der Ansprüche 16 bis 20, **dadurch gekennzeichnet, dass** die Ventilpistole (10, 120, 140) eine dem Arretierungsglied (92) zugeordnete Rückstellfeder (104) aufweist, die das Arretierungsglied (92) mit einer Rückstellkraft in Richtung auf die sperrende Stellung beaufschlagt.

## Claims

1. Valve gun for a high-pressure cleaning apparatus for controlled discharge of a cleaning liquid, comprising a gun housing (12) which has a hand grip (28), and comprising a valve (38) arranged in the gun housing (12), in the flow path between a liquid inlet (48, 142) and a liquid outlet (22, 154), said valve (38) having a closure body (60) which, when in a closed position, is in liquid-tight contact against a valve seat (58) and is, by displacement of a valve plunger (68), movable into an open position, and comprising a manually movable actuating member (70) for displacing the valve plunger (68), wherein the liquid outlet (22, 154) is arranged at a front side (20) of the gun housing (12) and the actuating member (70) has an actuating surface (82, 166) which is arranged on a rear side (84) of the hand grip (28) that faces away from the liquid outlet (22, 154), wherein the actuating member (70) has a force applying element (74, 128, 160) which is capable of being brought into contact against the valve plunger (68) and wherein the actuating member (70) has an actuating body (72, 125, 158) which is pivotable back and forth between a rest position and a release position about a first pivot axis (88, 168) and which has the actuating surface (82, 166), wherein the actuating surface (82, 166), in the rest position of the actuating body (72, 125, 158), protrudes from the rear side (84) of the hand grip (28) and wherein the actuating body (72, 125, 158) is movable by the user with the heel of his hand to the release position, **characterized in that** the force applying element (74, 128, 160) is arranged at the actuating body (72, 125, 158) and the actuating body (72, 125, 158) has an actuating arm (76, 127, 162) and a force transmitting arm (78, 126, 164), wherein the actuating arm (76, 127, 162) has the actuating surface (82, 166) and the force transmitting arm (78, 126, 164) is rigidly connected to the actuating arm (76, 127, 162) and is at its end portion facing away from the actuating arm (76, 127, 162) mounted for pivotal movement about the first pivot axis (88, 168), wherein the actuating arm (76, 127, 162) is, at least in portions thereof, arranged inside the hand grip (28) and wherein the force transmitting arm (78, 126, 164) is, at least in portions thereof, arranged outside the hand grip (28) in the gun housing (12).

2. Valve gun in accordance with claim 1, **characterized in that** the force applying element (128) is connected in one piece to the actuating body (125).

3. Valve gun in accordance with claim 1, **characterized in that** the force applying element (74, 160) forms a separate component part that is held to the actuating body (72, 158).

4. Valve gun in accordance with claim 1 or 3, **characterized in that** the force applying element (74) is held to the actuating body (72) in an adjustable manner.

5. Valve gun in accordance with any one of the preceding claims, **characterized in that** the first pivot axis (88, 168) is arranged adjacent to the valve plunger (68).

6. Valve gun in accordance with any one of the preceding claims, **characterized in that** the first pivot axis (88, 168) is arranged between the liquid outlet (22, 154) and the force applying element (74, 128, 160).

7. Valve gun in accordance with any one of the preceding claims, **characterized in that** the force transmitting arm (164) is shorter than the actuating arm (162).

8. Valve gun in accordance with any one of the preceding claims, **characterized in that** the force transmitting arm (78, 126, 164) is mounted to the valve (38) for pivotal movement about the first pivot axis (88, 168).

9. Valve gun in accordance with any one of the preceding claims, **characterized in that** the valve (38) has a valve housing (40, 148) having a valve inlet (42, 146) which is in flow communication with a valve outlet (54, 150) via a through-channel (52), wherein the valve seat (58) and the closure body (60) are arranged in the through-channel (52) and the valve plunger (68) sealingly extends through a plunger channel (66) and into the through-channel (52).

10. Valve gun in accordance with claim 9, **characterized in that** the liquid inlet (48, 142) is in flow communication with the valve inlet (42, 146) via an inflow conduit (44, 144).

11. Valve gun in accordance with claim 10, **characterized in that** at least a section of the inflow conduit (44) is arranged in a protective loop (34).

12. Valve gun in accordance with claim 10, **characterized in that** at least a section of the inflow conduit (144) is arranged in the hand grip (28).

13. Valve gun in accordance with any one of claims 9 to 12, **characterized in that** the valve outlet (150) is in flow communication with the liquid outlet (154) via an outflow conduit (152).

14. Valve gun in accordance with claim 13, **characterized in that** the outflow conduit (152) is connected in one piece to the valve housing (148).

15. Valve gun in accordance with claim 13 or 14, **characterized in that** at least a section of the outflow conduit (152) is arranged outside the hand grip (28) in the gun housing (12).

16. Valve gun in accordance with any one of the preceding claims, **characterized in that** the valve gun (10, 120, 140) has a locking member (92) movable back and forth between a locking position and an unlocking position, for locking the actuating member (70).

17. Valve gun in accordance with claim 16, **characterized in that** the locking member (92) is arranged on a front side (98) of the hand grip (28) that faces towards the liquid outlet (22, 154).

18. Valve gun in accordance with claim 16 or 17, **characterized in that** the locking member (92) is mounted for pivotal movement about a pivot axis (94) associated with the locking member (92).

19. Valve gun in accordance with claim 18, **characterized in that** the pivot axis (94) associated with the locking member (92) is arranged in the upper end portion (30) of the hand grip (28) or in a portion of the gun housing (12) that is adjacent to the upper end portion (30) of the hand grip (28).

20. Valve gun in accordance with any one of claims 16 to 19, **characterized in that** the locking member (92) has an operating arm (96) and a locking arm (100), wherein the operating arm (96), in a locking position of the locking member (92), protrudes from the front side (98) of the handgrip (28) that faces towards the liquid outlet (22, 154) and wherein the locking arm (100), in the locking position of the locking member (92), blocks movement of the actuating member (70).

21. Valve gun in accordance with any one of claims 16 to 20, **characterized in that** the valve gun (10, 120, 140) has a return spring (104) associated with the locking member (92) that applies on the locking member (92) a return force in the direction of the locking position.

## Revendications

1. Pistolet à soupape pour un appareil de nettoyage haute pression pour la distribution contrôlée d'un liquide de nettoyage, avec un boîtier de pistolet (12), qui présente une poignée (28), et avec une soupape (38) disposée dans le boîtier de pistolet (12) dans la voie d'écoulement entre une entrée de liquide (48, 142) et une sortie de liquide (22, 154), qui présente un corps de fermeture (60), qui, dans une position de fermeture, s'applique de manière étanche au liquide contre un siège de soupape (58) et peut se mouvoir dans une position d'ouverture par coulissement d'un poussoir de soupape (68), et avec un organe d'actionnement (70) mobile manuellement pour le déplacement du poussoir de soupape (68), dans lequel la sortie de liquide (22, 154) est disposée sur une face avant (20) du boîtier de pistolet (12) et l'organe d'actionnement (70) présente une surface d'actionnement (82, 166), qui est disposée sur une face arrière (84) de la poignée (28) opposée à la sortie de liquide (22, 154), dans lequel l'organe d'actionnement (70) présente un élément de soumission à une force (74, 128, 160) pouvant être placé sur le poussoir de soupape (68), et dans lequel l'organe d'actionnement (70) présente un corps d'actionnement (72, 125, 158), qui peut pivoter en va-et-vient autour d'un premier axe de pivotement (88, 168) entre une position de repos et une position de libération et qui présente la surface d'actionnement (82, 166), dans lequel la surface d'actionnement (82, 166), dans la position de repos du corps d'actionnement (72, 125, 158), fait saillie de la face arrière (84) de la poignée (28) et le corps d'actionnement (72, 125, 158) peut être mû par l'utilisateur dans la position de libération avec l'éminence sur la paume de la main, **caractérisé en ce que** l'élément de soumission à une force (74, 128, 160) est disposé sur le corps d'actionnement (72, 125, 158) et le corps d'actionnement (72, 125, 158) présente un bras d'actionnement (76, 127, 162) et un bras de transmission de force (78, 126, 164), dans lequel le bras d'actionnement (76, 127, 162) présente la surface d'actionnement (82, 166) et le bras de transmission de force (78, 126, 124) est relié rigidement au bras d'actionnement (76, 127, 162) et est monté sur sa zone d'extrémité opposée au bras d'actionnement (76, 127, 162) de manière à pouvoir pivoter autour du premier axe de pivotement (88, 168), dans lequel le bras d'actionnement (76, 127, 162) est disposé au moins par endroits dans la poignée (28) et dans lequel le bras de transmission de force (78, 126, 164) est disposé au moins par endroits à l'extérieur de la poignée (28) dans le boîtier de pistolet (12) .

2. Pistolet à soupape selon la revendication 1, **caractérisé en ce que** l'élément de soumission à une force (128) est relié d'une seule pièce au corps d'actionnement (125) .

3. Pistolet à soupape selon la revendication 1, **caractérisé en ce que** l'élément de soumission à une force (74, 160) réalise un composant séparé, qui est retenu sur le corps d'actionnement (72, 158).

4. Pistolet à soupape selon la revendication 1 ou 3, **caractérisé en ce que** l'élément de soumission à une force (74) est retenu sur le corps d'actionnement (72) avec possibilité de réglage.

5. Pistolet à soupape selon l'une quelconque des revendications précédentes, **caractérisé en ce que** le premier axe de pivotement (88, 168) est disposé au voisinage du poussoir de soupape (68).

6. Pistolet à soupape selon l'une quelconque des revendications précédentes, **caractérisé en ce que** le premier axe de pivotement (88, 168) est disposé entre la sortie de liquide (22, 154) et l'élément de soumission à une force (74, 128, 160).

7. Pistolet à soupape selon l'une quelconque des revendications précédentes, **caractérisé en ce que** le bras de transmission de force (164) est plus court que le bras d'actionnement (162).

8. Pistolet à soupape selon l'une quelconque des revendications précédentes, **caractérisé en ce que** le bras de transmission de force (78, 126, 164) est monté sur la soupape (38) de manière à pouvoir pivoter autour du premier axe de pivotement (88, 168).

9. Pistolet à soupape selon l'une quelconque des revendications précédentes, **caractérisé en ce que** la soupape (38) présente un carter de soupape (40, 148) avec une entrée de soupape (42, 146), qui est en liaison fluidique avec une sortie de soupape (54, 150) par l'intermédiaire d'un canal de passage (52), dans lequel le siège de soupape (58) et le corps de fermeture (60) sont disposés dans le canal de passage (52) et le poussoir de soupape (68) traverse un canal de poussoir (66) de manière étanchéifiée et s'enfonce dans le canal de passage (52).

10. Pistolet à soupape selon la revendication 9, **caractérisé en ce que** l'entrée de liquide (48, 142) est en liaison fluidique avec l'entrée de soupape (42, 146) par l'intermédiaire d'une conduite d'admission (44, 144).

11. Pistolet à soupape selon la revendication 10, **caractérisé en ce qu'**au moins une partie de la conduite d'admission (44) est disposée dans un étrier de protection (34).

12. Pistolet à soupape selon la revendication 10, **caractérisé en ce qu'**au moins une partie de la conduite d'admission (144) est disposée dans la poignée (28).

13. Pistolet à soupape selon l'une quelconque des revendications 9 à 12, **caractérisé en ce que** la sortie de soupape (150) est en liaison fluidique avec la sortie de liquide (154) par l'intermédiaire d'une conduite d'évacuation (152).

14. Pistolet à soupape selon la revendication 13, **caractérisé en ce que** la conduite d'évacuation (152) est reliée d'une seule pièce au carter de soupape (148).

15. Pistolet à soupape selon la revendication 13 ou 14, **caractérisé en ce qu'**au moins une partie de la conduite d'évacuation (152) est disposée à l'extérieur de la poignée (28) dans le boîtier de pistolet (12).

16. Pistolet à soupape selon l'une quelconque des revendications précédentes, **caractérisé en ce que** le pistolet à soupape (10, 120, 140) présente un organe d'arrêt (92) mobile en va-et-vient entre une position de blocage et une position de déblocage pour l'arrêt de l'organe d'actionnement (70).

17. Pistolet à soupape selon la revendication 16, **caractérisé en ce que** l'organe d'arrêt (92) est disposé sur la face avant (98) de la poignée (28) tournée vers la sortie de liquide (22, 154).

18. Pistolet à soupape selon la revendication 16 ou 17, **caractérisé en ce que** l'organe d'arrêt (92) est monté de manière à pouvoir pivoter autour d'un axe de pivotement (94) associé à l'organe d'arrêt (92).

19. Pistolet à soupape selon la revendication 18, **caractérisé en ce que** l'axe de pivotement (94) associé à l'organe d'arrêt (92) est disposé dans la zone d'extrémité supérieure (30) de la poignée (28) ou dans une zone du boîtier de pistolet (12) voisine de la zone d'extrémité supérieure (30) de la poignée (28).

20. Pistolet à soupape selon l'une quelconque des revendications 16 à 19, **caractérisé en ce que** l'organe d'arrêt (92) présente un bras de commande (96) et un bras d'arrêt (100), dans lequel le bras de commande (96), dans une position de blocage de l'organe d'arrêt (92), fait saillie de la face avant (98) de la poignée (28) tournée vers la sortie de liquide (22, 154) et le bras d'arrêt (100), dans la position de blocage de l'organe d'arrêt (92), empêche un mouvement de l'organe d'actionnement (70) .

21. Pistolet à soupape selon l'une quelconque des revendications 16 à 20, **caractérisé en ce que** le pistolet à soupape (10, 120, 140) présente un ressort de rappel (104) associé à l'organe d'arrêt (92), qui soumet l'organe d'arrêt (92) à une force de rappel en direction de la position de blocage.
